# EUROPÄISCHE PATENTANMELDUNG

(11) **EP 3 925 733 A1**
(43) Veröffentlichungstag der Anmeldung: **22.12.2021**
(21) Anmeldenummer: 21177787.5
(22) Anmeldetag: 04.06.2021
(51) Int. Cl.: B24B 23/02, B24B 37/12, B24B 55/00, B24D 11/02, B24D 9/08

(54) **STÜTZTELLER**

(30) Priorität: 18.06.2020 DE 202020103506 U
(71) Anmelder: Kolthoff GmbH, 6454 Flüelen (CH)
(72) Erfinder: Kolthoff, Dieter, 6454 Flüelen (CH)
(74) Vertreter: Deters, Frank

(57) **Zusammenfassung**

Die Erfindung betrifft einen Stützteller (2) für rotierende flexible Werkzeuge (4) zur Oberflächenfeinbearbeitung wie Schleifen oder Polieren. Der Stützteller (2) ist unterseitig mit einer umlaufend kreisrunden Anlagefläche (8) für das Werkzeug (4) und mit einer Fixierhilfe (10) zum lösbaren Fixieren des Werkzeugs (4) an der Anlagefläche (8) und oberseitig mit einem axial gerichteten Antriebsanschluss (14) zur kraftschlüssigen Verbindung des Stütztellers (2) mit einem Antrieb versehen. Es wird vorgeschlagen, ein oder mehrere auf oder in der Oberseite(12) des Stütztellers (2) angebrachte Ermüdungsmarkierungen (16) vorzusehen.

## Beschreibung

Die Erfindung betrifft einen Stützteller für rotierende flexible Werkzeuge zur Oberflächenbearbeitung wie Schleifen oder Polieren. Der Stützteller ist unterseitig mit einer umlaufend kreisrunden Anlagefläche für das Werkzeug und mit einer Fixierhilfe zum lösbaren Fixieren des Werkzeugs an der Anlagefläche versehen. Oberseitig weist der Stützteller einen axial gerichteten Antriebsanschluss zur kraftschlüssigen Verbindung des Stütztellers mit einem Antrieb auf.

Ein derartiger Stützteller ist beispielsweise aus der DE 20 2006 017 622 U1 bekannt. Als flexible Werkzeuge zur Oberflächenfeinbearbeitung werden dabei kreisrunde Schleifscheiben oder Polierscheiben eingesetzt. Die Schleifscheiben oder Polierscheiben verschleißen dabei im normalen Betrieb, der Stützteller jedoch nicht. An dem Stützteller wird dabei ein nicht zum Stützteller gehörendes Werkzeug in Form einer Schleif- oder Polierscheibe lösbar angeordnet und der Stützteller samt Werkzeug anschließend mit Hilfe des Antriebsanschlusses zur Rotation des Stütztellers mit einer Handbohrmaschine oder einer Handschleifmaschine als rotierenden Antrieben kraftschlüssig verbunden.

Der Erfindung liegt die Aufgabe zugrunde, einen Stützteller der vorgenannten Art sicherer in der Handhabung auszubilden.

Diese Aufgabe wird erfindungsgemäß durch einen Stützteller der eingangs genannten Art gelöst, der zusätzlich ein oder mehrere auf oder in der Oberseite des Stütztellers angebrachte Ermüdungsmarkierungen aufweist. Weitere vorteilhafte Ausgestaltungen sind den Unteransprüchen 2 bis 5 zu entnehmen.

Der Stützteller dient dazu, die flexiblen Werkzeuge von der Rückseite her zu unterstützen, damit beim Schleifen oder Polieren mit diesen Werkzeugen ein ausreichender Druck auf die zu bearbeitende Oberfläche ausgeübt werden kann. Die als flexible Werkzeuge vorgesehenen Schleif- oder Polierscheiben verbrauchen sich dabei üblicherweise und werden nach deren Verbrauch durch neue Schleif- oder Polierscheiben ersetzt. Der Stützteller selbst hat dabei im normalen Gebrauch keinen Kontakt zur zu bearbeitenden Oberfläche und verbraucht sich daher auch nicht. In der Praxis hat sich jedoch gezeigt, dass mit der Zeit im Randbereich des Stütztellers Ermüdungserscheinungen in Form von kleineren Materialausbrüchen oder kleinen Rissen auftreten können. Falls diese zu weit in Richtung der Rotationsachse des Stütztellers hineinragen, besteht im Betrieb des Stütztellers für die mit dem Stützteller arbeitende Person ein erhöhtes Verletzungsrisiko. Auch besteht für die zu bearbeitende Oberfläche mit zunehmenden Ermüdungserscheinungen des Stütztellers die Gefahr, dass der Schleif- oder Poliervorgang nicht mehr sachgemäß verläuft. Mit Hilfe der erfindungsgemäß vorgesehenen ein oder mehreren auf oder in der Oberseite des Stütztellers angebrachten Ermüdungsmarkierungen kann die den Stützteller bedienende Person erkennen, ob die Ermüdungserscheinungen des Stütztellers bereits so weit in Richtung der Rotationsachse des Stütztellers fortgeschritten sind, dass der Stützteller ausgetauscht werden muss. Das Verletzungsrisiko für die bedienende Person und auch das Risiko einer unsachgemäßen Bearbeitung einer Oberfläche mit den flexiblen Werkzeugen wird dadurch reduziert.

Mit Vorteil sind die Ermüdungsmarkierungen tastbar als Vertiefungen in und/oder als Erhöhungen auf der Oberseite des Stütztellers angebracht. Hierdurch sind die Ermüdungsmarkierungen auch dann von einer den Stützteller bedienenden Person identifizierbar, wenn eine rein visuelle Identifizierung aufgrund von sich auf der Oberseite des Stütztellers abgelagertem Schleifstaub nicht mehr zu erkennen wären. Die Sicherheit des Stütztellers kann dadurch weiter erhöht werden.

In einer besonders bevorzugten Ausgestaltung der Erfindung hat die Gesamtheit der Ermüdungsmarkierungen einen Schwerpunkt, der auf der Rotationsachse des Stütztellers liegt. Bei Ermüdungsmarkierungen in Form von Erhöhungen befindet sich der Schwerpunkt des dadurch auf der Oberseite des Stütztellers zusätzlich aufgebrachten Materials auf der Rotationsachse des Stütztellers. Bei in die Oberseite des Stütztellers eingebrachten Vertiefungen hat die Gesamtheit dieser Vertiefungen einen fiktiven Schwerpunkt in Form des eingesparten Materials und dieser fiktive Schwerpunkt liegt auf der Rotationsachse des Stütztellers. Der fiktive Schwerpunkt wird als Schwerpunkt im Sinne der Erfindung angesehen. Es sind auch Kombinationen von Erhöhungen und Vertiefungen möglich. Durch die vorgenannten Ausgestaltungen wird durch die Ermüdungsmarkierungen keine Unwucht in den Stützteller eingebracht. Der Stützteller selbst hat mit Vorteil ebenfalls einen Schwerpunkt, der auf der Rotationsachse des Stütztellers liegt.

In einer besonders bevorzugten Ausgestaltung der Erfindung sind die Ermüdungsmarkierungen bei einer Betrachtung von oben auf den Stützteller innerhalb eines Kreisrings angebracht, dessen Außenradius dem Radius des Stütztellers entspricht und dessen Innenradius um 10%, insbesondere um 8% kleiner als der Außenradius ist. In einer besonders bevorzugten Ausgestaltung der Erfindung ist der Innenradius des Kreisrings um 5% oder weniger kleiner als der Außenradius für den Fall, dass der Durchmesser des Stütztellers größer als 140 mm beträgt. Mit Vorteil beträgt dabei zumindest der minimale Abstand einer Ermüdungsmarkierung zur Rotationsachse dem Innenradius, d.h. zumindest eine der Ermüdungsmarkierungen stimmt mit dem inneren Kreis des Kreisrings überein oder derjenige Punkt einer der Ermüdungsmarkierungen, der die geringste Entfernung zur Rotationsachse des Stütztellers aufweist, liegt auf dem inneren Kreis des Kreisrings. Überraschenderweise hat sich gezeigt, dass Ermüdungserscheinungen des Stütztellers in Form von Haarrissen oder Materialausbrüchen, die nicht bis zum inneren Kreis des Kreisrings mit eben diesen Maßen ragen, den sicheren Betrieb des Stütztellers nicht beeinträchtigen, jedoch Ermüdungserscheinungen, die über diesen Kreisring in Richtung Rotationsachse des Stütztellers hinausgehen.

Der erfindungsgemäße Stützteller ist bevorzugt frei von mit ihm unlösbar verbundenen Werkzeugen zum Schleifen oder Polieren. Ein normaler Verschleiß oder vorgesehener Verbrauch des Stütztellers erfolgt dadurch nicht.

Die Fixierhilfe ist bevorzugt ein Spannteller oder eine Spannmutter, wobei das Werkzeug zwischen die Fixierhilfe und den Stützteller zur lösbaren Fixierung einklemmbar ist. Alternativ oder ergänzend hierzu ist die Fixierhilfe ein Haftbelag, beispielsweise ein Kletthaftbelag, der mit einer entsprechend angepassten Rückseite des flexiblen Werkzeugs bevorzugt in Form einer Schleif- oder Polierscheibe zusammenarbeitet.

Weitere vorteilhafte Ausgestaltungen der Erfindung sind den Unteransprüchen sowie den nachfolgend beschriebenen, schematischen Ausführungsbeispielen zu entnehmen; es zeigen:
- Fig. 1: ein erfindungsgemäßer Stützteller in einer Ansicht von oben,
- Fig. 2: den Gegenstand aus Fig. 1 im Querschnitt entlang der Linie A-A in Fig. 1,
- Fig. 3: ein weiterer erfindungsgemäßer Stützteller in einer Ansicht von oben und
- Fig. 4: den Gegenstand aus Fig. 3 in einer Querschnittsansicht nach der Linie A-A aus Fig. 3.

Nachfolgend werden gleichwirkende Elemente der Erfindung mit einer einheitlichen Bezugsziffer versehen, sofern dies sinnvoll ist. Die nachfolgend beschriebenen Merkmale der Erfindung können auch einzeln oder in anderen Kombinationen Gegenstand der Erfindung sein.

Fig. 1 bis 4 zeigen erfindungsgemäße Stützteller 2 für rotierende flexible Werkzeuge 4 zur Oberflächenfeinbearbeitung wie Schleifen oder Polieren. Die Werkzeuge 4 sind in den Fig. 2 und 4 dargestellt. Die Stützteller 2 haben auf deren Unterseite, dargestellt durch den Pfeil 6, eine umlaufend kreisrunde Anlagefläche 8. Umlaufend kreisrund bedeutet im Sinne der Erfindung, dass die Anlagefläche 8 in einer Ansicht von unten eine umlaufende Außenkontur aufweist, die kreisrund ist.

Unterseitig weisen die Stützteller 2 zudem jeweils eine Fixierhilfe 10 zum lösbaren Fixieren des Werkzeugs 4 an der Anlagefläche 8 auf. Im Ausführungsbeispiel gemäß der Fig. 2 ist die Fixierhilfe 10 ein Spannteller, wobei das Werkzeug 4 zwischen diesen Spannteller 10 und den Stützteller 2 zur lösbaren Fixierung eingeklemmt wird. Im Ausführungsbeispiel nach Fig. 4 ist die Fixierhilfe 10 ein Klett-Haftsystem, das mit einem angepassten Gegenbelag an dem Werkzeug 4 interagiert.

Der Stützteller 2 ist an dessen Oberseite 12 mit einem axial gerichteten Antriebsanschluss 14 zur kraftschlüssigen Verbindung des Stütztellers 2 mit einem Antrieb versehen. Der Antrieb ist in den Figuren nicht dargestellt und auch nicht Teil der Erfindung. Auf oder in der Oberseite 12 des Stütztellers 2 sind in den Ausführungsbeispielen jeweils mehrere Ermüdungsmarkierungen 16 angebracht. Die Gesamtheit der Ermüdungsmarkierungen 16 hat einen Schwerpunkt 18, der auf der Rotationsachse 20 des Stütztellers 2 liegt.

Die Ermüdungsmarkierungen 16 sind bei einer Betrachtung von oben auf den Stützteller 2, wie beispielsweise in der Perspektive nach Fig. 1 und Fig. 3, innerhalb eines Kreisrings 22 angebracht, dessen Außenradius 24 dem Radius des Stütztellers 2 entspricht und dessen Innenradius 26 um 10%, insbesondere um 8% kleiner ist als der Außenradius 24.

### Bezugsziffern:

2 Stützteller
4 Werkzeuge
6 Unterseite
8 Anlageflche
10 Fixierhilfe
14 Antriebsanschluss
12 Oberseite
16 Ermüdungsmarkierung
18 Schwerpunkt
20 Rotationsachse des Stütztellers
22 Kreisring
24 Außenradius
26 Innenradius

## Patentansprüche

1. Stützteller (2) für rotierende flexible Werkzeuge (4) zur Oberflächenfeinbearbeitung wie Schleifen oder Polieren, unterseitig mit einer umlaufend kreisrunden Anlagefläche (8) für das Werkzeug (4) und mit einer Fixierhilfe (10) zum lösbaren Fixieren des Werkzeugs (4) an der Anlagefläche (8), oberseitig mit einem axial gerichteten Antriebsanschluss (14) zur kraftschlüssigen Verbindung des Stütztellers (2) mit einem Antrieb **gekennzeichnet durch** ein oder mehrere auf oder in der Oberseite(12) des Stütztellers (2) angebrachte Ermüdungsmarkierungen (16).

2. Stützteller (2) nach Anspruch 1, **dadurch gekennzeichnet, dass** die Ermüdungsmarkierungen (16) tastbar als Vertiefungen in und/oder als Erhöhungen auf der Oberseite (12) des Stütztellers (2) angebracht sind.

3. Stützteller (2) nach Anspruch 2, **dadurch gekennzeichnet, dass** die Gesamtheit der Ermüdungsmarkierungen (16) einen Schwerpunkt (18) hat, der auf der Rotationsachse (20) des Stütztellers (2) liegt.

4. Stützteller (2) nach einem der vorhergehenden Ansprüche, **dadurch gekennzeichnet, dass** die Ermüdungsmarkierungen (16) bei einer Betrachtung von oben auf den Stützteller (2) innerhalb eines Kreisrings (22) angebracht sind, dessen Außenradius (24) dem Radius des Stütztellers (2) entspricht und dessen Innenradius (26) um 10 %, insbesondere um 8 % kleiner als der Außenradius (24) ist.

5. Stützteller (2) nach einem der vorhergehenden Ansprüche, **dadurch gekennzeichnet, dass** der Stützteller (2) frei von mit ihm unlösbar verbundenen Werkzeugen zum Schleifen oder Polieren ist.
